# EUROPÄISCHE PATENTSCHRIFT

(11) **EP 0 083 595 B1**
(45) Veröffentlichungstag und Bekanntmachung des Hinweises auf die Patenterteilung: **07.08.1985**
(21) Anmeldenummer: 82901292.1
(22) Anmeldetag: 01.04.1982
(51) Int. Cl.: A47H 13/14, A47H 23/00

(54) **WÄRMEDÄMMVORHANG FÜR FENSTER, TÜREN UND DERGLEICHEN**
THERMAL INSULATION CURTAIN FOR WINDOWS, DOORS AND THE LIKE
RIDEAU D'ISOLATION THERMIQUE POUR FENETRES, PORTES ET ANALOGUES

(30) Priorität: 18.07.1981 DE 3128487
(43) Veröffentlichungstag der Anmeldung: 20.07.1983
(73) Patentinhaber: ROBERT BOSCH GMBH, 70442 Stuttgart (DE)
(72) Erfinder: BRILL, Klaus, D-7015 Korntal (DE); GROTHE, Wolfgang, D-7531 Tiefenbronn (DE)
(86) Internationale Anmeldenummer: DE8200077
(87) Internationale Veröffentlichungsnummer: WO8300280

## Beschreibung

### Stand der Technik

Die Erfindung geht aus von einem Wärmedämmvorhang für Fenster, Türen und dergleichen nach der Gattung des Hauptanspruches. Eine derartige Wärmedämmanordnung ist grundsätzlich bekannt aus der DE₋A-27 03 688, wo eine Schutzvorrichtung für lichtdurchlässig geschlossene Fenster- oder Türöffnungen beschrieben ist. Auch diese bekannte Wärmeschutzvorrichtung soll frei hängend und locker im Abstand von einer Fenster-oder Türöffnung nach Art einer Rollobahn oder eines Vorhanges verwendbar sein, was jedoch nur bedingt möglich ist. Zwar hat die bekannte Wärmedämmanordnung die gleiche Aufgabe, nämlich langwellige, aus dem Rauminneren in Richtung Fenster oder Türen emittierte Strahlung zu reflektieren, bzw. die Wärmeabstrahlung nach außen hin zu verhindern ; einer unmittelbaren Verwendung der bekannten Folie als Vorhang stehen jedoch einige wesentliche Hemmnisse entgegen, die auf die mechanischen Eigenschaften der Kunststoffolie bzw. auf diejenigen der Beschichtung zurückzuführen sind. Die bekannte Folie, insbesondere eine aus technischen und optischen Gründen bevorzugt verwendbare Polyesterfolie, fällt nicht wie Stoff sondern sie bildet infolge ihrer Elastizität keine Falten. Weiterhin bleibt die bekannte Wärmeschutzfolie auch nicht völlig eben, was durch Einspann- und Randeinflüsse bedingt ist und zu optisch unschönen Ausbeulungen führt. Bei Luftzügen flattert die Folie, wodurch störende Reflexe entstehen. Außerdem sind Verschmutzungen sowohl auf der Beschichtung als auch auf der unbeschichteten Seite einer glatten Folie leicht wahrnembar, was besonders nachteilig ist, weil die Folie nicht wie eine Scheibe oder eine Stoffvorhang gereinigt werden kann.

Aus der US-A 3 775 235 ist ein faltenbildender Vorhangstoff bekannt, welcher aus relativ steifen Bereichen besteht, die sich mit biegsamen Streifen abwechseln. Beim Aufhängen entstehen hierdurch Falten im Bereich der flexiblen Streifen.

Die FR-A 2 236 453 zeigt eine Stoffbahn, welche als Vorhang geeignet ist und zieharmonikaartige Falten bildet. Die Faltenbildung wird bewirkt durch weiche, streifenförmige Bereiche in der Stoffbahn, in denen diese besonders biegsam ist.

Die CH-A 244 002 zeigt einen Sonnenschutzvorhang, welcher nach Art eines Rollos auf eine Walze aufgewickelt ist. Der Vorhang besteht aus undurchsichtigem, mit Perforierungen versehenem Material, welche im gewissen Umfang die Sicht durch den Vorhang hindurch ermöglichen. Die Perforierungen sind reihenförmig in nebeneinanderliegenden Kolonnen angeordnet, jedoch ist eine Faltenbildung hierbei nicht möglich, weil das Vorhangmaterial eben auf einer Walze aufgerollt ist und demzufolge glatt von dieser herabhängt.

Die US-A 2155376 zeigt eine Fensterabschirmung, deren Oberfläche mit einem geriffelten Messer bearbeitet ist zur Erzeugung von rillenförmigen Erhebungen und Vertiefungen. Hierdurch erhält man eine diffuse Lichtverteilung und die Folie wird weniger durchsichtigt, obwohl sie einen großen Lichtanteil hindurchläßt.

Schließlich ist in der älteren EP-A 1 0049 418 bereits ein teilweise lichtdurchlässiges Rollo vorgeschlagen worden, welches perforiert oder auf andere Weise lichtdurchlässig gemacht ist. Der Rollo ist an seinem oberen Ende auf einer Walze gehalten und an seinem unteren Ende durch einen Stab gespannt und beschwert, so daß er stets glatt hängt und keinen Faltenwurf nach Art eines Vorhangs bildet.

### Vorteile der Erfindung

Der erfindungsgemäße Wärmedämmvorhang mit den kennzeichnenden Merkmalen des Hauptanspruches beseitigt die zuvor geschilderten Nachteile und ermöglicht es, eine an sich bekannte Wärmeschutzfolie, z. B. eine Polyesterfolie mit einer metallischen Beschichtung oder einer Beschichtung aus Indium-Oxid in ästhetisch ansprechender Form und ohne störende Nebenerscheinungen nach Art eines Vorhanges innerhalb von Gebäuden einzusetzen, wodurch der Einsatzbereich der energiesparenden Wärmeschutzfolien bedeutend erweitert wird.

Durch die in den Unteransprüchen aufgeführten Maßnahmen sind vorteilhafte Ausgestaltungen des im Hauptanspruch angegebenen Wärmedämmvorhanges möglich. Als besonders vorteilhaft hat sich einerseits eine vorzugsweise streifenartig perforierte Kunststoffolie und andererseits ein aus Einzelstreifen wiederum zusammengesetzte Wärmedämmvorhang bewährt. Bei einer streifenartig perforierten Kunststoffolie erreicht man durch die Verringerung der Elastizität im Perforationsbereich die geforderten mechanischen Eigenschaften zur Verwendbarkeit als Vorhang. Bei einer Matte aus Kunststoffolienstreifen, welche sich wie ein Stoffvorhang handhaben läßt, sind die elastischen Rückstellkräfte in der Folie soweit verringert, daß die eingangs beschriebenen Schwierigkeiten nicht mehr auftreten. Eine vorteilhafte, besonders preiswert herstellbare Zwischenlösung zwischen einer bekannten einteiligen Wärmeschutzfolie und eines aus Einzelstreifen aufgebauten Wärmedämmvorhanges besteht darin, den mechanischen Zusammenhalt der Kunststoffolie durch Abtrag oder Prägen teilweise zu lösen, so daß eine Anordnung entsteht, welche ähnliche Eigenschaften wie die streifenförmig zusammengefügte Anordnung besitzt.

### Zeichnung

Ausführungsbeispiele der Erfindung sind in der Zeichnung dargestellt und in der nachfolgenden Beschreibung näher erläutert. Es zeigen Fig. 1 eine vorhangartige Wärmedämmanordnung mit vertikalen Perforationsbereichen, Fig. 2 eine vergrößerte Darstellung eines Vorhanges gemäß Fig. 1 mit Faltenbildung im Bereich der Perforationsstreifen, Fig. 3 einen aus Einzelstreifen zusammengeflochtenen Wärmedämmvorhang in Form einer Matte und Fig. 4 eine vorhangähnliche Ausbildung mit in einen grobmaschigen Stoffvorhang eingeflochtenen Folienstreifen.

### Beschreibung der Ausführungsbeispiele

Figur 1 zeigt schematisch einen Vorhang 10 mit vertikal verlaufenden streifenartigen Perforationsbereichen 11. Die Perforation ist in dem Ausschnitt 12 nochmals vergrößert herausgezeichnet. Die Lochdurchmesser und der Lochabstand der Perforation liegen dabei in der Größenordnung von 1 mm. Die Ausdehnung und die gegenseitigen Abstände der vertikal verlaufenden perforierten Bereiche 11 liegen zwischen 20 mm und 100 mm. Der Vorhang 10 kann in jeder beliebigen Weise an einer Vorhangstange 13 befestigt sein.

Figur 2 zeigt in vergrößerter Darstellung die Faltenbildung des Vorhanges 10 mit Biegungen im Bereich der Perforation 11. Die nicht perforierten Bereiche 14 bleiben aufgrund ihrer Steifigkeit und Elastizität im wesentlichen eben.

Figur 3 zeigt einen Wärmedämmvorhang, bei der die in Streifen 15 zerschnittene Kunststoffolie durch Flechten zu einer Matte zusammengefügt ist. Zur Verdeutlichung der Gestaltung sind die vertikal verlaufenden Streifen 15 schraffiert, technisch sind die vertikal und die horizontal verlaufenden Streifen 15 identisch. Die Streifen 15 haben eine Breite von ca. 3-15 mm, jedoch können bei Bedarf auch noch schmälere oder wesentlich breitere Streifen verarbeitet werden, je nach Größe der Gesamtanordnung.

Eine weitere Alternative in der Gestaltungsmöglichkeit des erfindungsgemäßen Wärmedämmvorhanges ist in Fig. 4 dargestellt. Hier sind Streifen 16 der beschichteten Kunststoffolie in einen grobmaschigen Stoffvorhang 17 eingeflochten, wodurch sich eine ästhetisch besonders ansprechende Anordnung ergibt. Die Folienstreifen 16 und der Vorhang 17 sind in den Randzonen 18 miteinander verschweißt oder verklebt, je nach verwendeten Materialien.

Eine zeichnerisch nicht dargestellte, in ihrem Aussehen des Vorhanges in Fig. 4 ähnliche weitere Alternative zur Ausgestaltung des erfindungsgemäßen Wärmedämmvorhanges besteht darin, daß der mechanische Zusammenhalt der Kunststoffolie durch Abtrag oder Prägen teilweise gelöst wird. Auch hierdurch entstehen Bereiche mit stark reduzierter Elastizität und damit wesentlich geringeren Rückstellkräften, so daß auch eine derartige Anordnung, die besonders preiswert herstellbar ist, wie ein Vorhang handhabbar wird.

Durch die erfindungsgemäße, wenigstens bereichsweise Abschwächung der an sich bekannten Wärmedämm-Kunststoffolie erreicht man eine Veränderung der mechanischen Eigenschaften der Folie dahingehend, daß diese in vorgegebenen Bereichen gezielt verformbar wird zur Verbesserung der Handhäbung. Die mechanischen Eigenschaften werden dabei so beeinflußt, daß eine Faltenbildung ähnlich wie bei einem Stoffvorhang ermöglicht wird. Durch eine Perforation oder eine entsprechende Unterteilung der Gesamtfläche wird auch die Weiterleitung der zum Flattern der Folie führenden Kräfte verhindert. Bei dem Vorhang gemäß Fig. 1 sind die Lochreihen und die Lochgrößen so gewählt, daß der gewünschte Effekt gezielt eintritt und daß andererseits keine zu starke Beeinträchtigung der Wärmeschutzwirkung erfolgt. Anstelle von senkrecht verlaufenden Lochreihen können aus technischen oder ästhetischen Gründen auch waagerecht oder diagonal verlaufende Lochreihen Verwendung finden, was zu anderen dekorativen Effekten führt. Die Löcher der Perforation können durch einen mechanischen Prozeß, z. B. durch Stanzen erzeugt werden oder auch beispielsweise durch Elektronen- oder Laserstrahlung.

Bei den Anordnungen gemäß den Fig. 3 und 4 sind die elastischen Rückstellkräfte gegenüber einer einteiligen Folie sehr stark reduziert und werden nur noch in geringem Maße durch Reibungskräfte übertragen. Außer den beiden gezeichneten Anordnungen in den Fig. 3 und 4 sind auch andere Verfahren zur Erstellung von mattenartigen Gebilden möglich, beispielsweise können die Matten auch durch Webvorgänge, durch Vernähen oder durch Schweißen oder Kleben und andere Verbindungstechniken hergestellt werden. Bei der Anordnung gemäß Fig. 4 wird ein sehr stoffähnliches Aussehen erreicht, was besonders für Haushaltsanwendungen aus ästhetischen Gründen vorteilhaft ist. Maschenteilung und Streifenbreite sind dabei in weiten Grenzen frei wählbar, wobei mit zunehmender Streifenbreite die Fähigkeit der Faltenbildung und die plastische Verformbarkeit abnimmt. Wesentlich hinsichtlich des Herstellungsverfahrens des erfindungsgemäßen Wärmedämmvorhanges ist die Tatsache, daß die Kunststoffolie in einem kontinuierlichen Prozeß beschichtet werden kann. Danach wird der mechanische Zusammenhalt der Folie teilweise durch Perforieren oder Schneiden oder Prägen gelöst. Die Reihenfolge der Arbeitsgänge Beschichten und Lösen des mechanischen Zusammenhanges ist jedoch auch vertauschbar, d. h. daß die mechanisch fertige Matte mit der Wärmeschutzschicht versehen wird. Die Verarbeitung des erfindungsgemäßen Wärmedämmvorhanges ist auf für die Massenfertigung geeigneten Einrichtungen möglich. Die eingangs geschilderten Nachteile bekannter Folien treten nicht mehr auf, d. h. daß insbesondere das Flattern, störende Reflexe, schlechte Manipulierbarkeit, schnell auffallende Verschmutzung und der unbefriedigende optische Eindruck entweder verschwunder oder zumindest auf ein geringes Maß herabgesetzt sind. Das Schichtsystem der Wärmeschutzfolie kann je nach Verwendungszweck gewählt werden ; insbesondere können beispielsweise Schutzschichten aus Lack oder Polymerschichten zusätzlich aufgetragen werden ebenso wie zusätzliche Entspiegelungsschichten. Für die erfindungsgemäße Gestaltung des Wärmedämmvorhanges ist der Aufbau der Beschichtung zweitrangig und kann ebenso wie Material und Stärke der Trägerfolie durch entsprechende Bemessung der Abschwächungsmaßnahmen ausgeglichen werden.

## Patentansprüche

1. Wärmedämmvorhang für Fenster, Türen und dergleichen, mit einer Kunststoffolie als Träger und mit wenigstens einer Beschichtung, welche ein großes Reflexionsvermögen für Wärmestrahlung aus dem Rauminneren besitzt, dadurch gekennzeichnet, daß die Gesamtfläche der Kunststoffolie wenigstens bereichsweise geschwächt ist zur Veränderung ihrer mechanischen Eigenschaften.

2. Wärmedämmvorhang nach Anspruch 1, dadurch gekennzeichnet, daß die Kunststoffolie perforiert (11) ist.

3. Wärmedämmvorhang nach Anspruch 2, dadurch gekennzeichnet, daß der Lochdurchmesser und der Lochabstand der Perforation (11) in der Größenordnung von 1 mm liegen.

4. Wärmedämmvorhang nach Anspruch 2 oder 3, dadurch gekennzeichnet, daß die Kunststoffolie streifenartig perforiert (11) ist zur Erzeugung von Falten beim Aufhängen.

5. Wärmedämmvorhang nach Anspruch 4, dadurch gekennzeichnet, daß die Ausdehnung sowie der gegenseitige Abstand der perforierten Bereiche (11) zwischen 20 mm und 100 mm liegen.

6. Wärmedämmvorhang nach Anspruch 1, dadurch gekennzeichnet, daß eine in Streifen (15,

16) zerschnittene Kunststoffolie durch Flechten, Weben, Schweißen, Kleben oder dergleichen zu einer Matte (Figur 3) zusammengefügt ist.

7. Wärmedämmvorhang nach Anspruch 6, dadurch gekennzeichnet, daß die Streifen (15, 16) eine Breite von ca. 3 bis 5 mm besitzen.

8. Wärmedämmvorhang nach Anspruch 6 oder 7, dadurch gekennzeichnet, daß die Streifen (16) der beschichteten Kunststoffolie in einen grobmaschigen Stoffvorhang (17) eingeflochten sind (Figur 4),

9. Wärmedämmvorhang nach Anspruch 6, 7 oder 8, dadurch gekennzeichnet, daß die Kunststoffolienstreifen (15, 16) in den Randzonen (18) verschweißt oder verklebt sind.

10. Wärmedämmvorhang nach Anspruch 1, dadurch gekennzeichnet, daß der mechanische Zusammenhalt der-Kunststoffolie durch Abtrag oder Prägen teilweise gelöst ist.

## Claims

1. Heat-insulating curtain for windows, doors and the like, with a plastic film as a support and with at least one coating which has a high reflectivity for heat radiation from the interior of the room, characterised in that the total area of the plastic film is at least zonally weakened in order to vary its mechanical properties.

2. Heat-insulating curtain according to Claim 1, characterised in that the plastic film is perforated (11 ).

3. Heat-insulating curtain according to Claim 2, characterised in that the hole diameter and the hole spacing of the perforation (11) are of the order of magnitude of 1 mm.

4. Heat-insulating curtain according to Claim 2 or 3, characterised in that the plastic film is perforated in the form of stripes (11), so that it forms folds when hung up.

5. Heat-insulating curtain according to Claim 4, characterised in that the extent and the mutual distance of the perforated zone (11) are between 20 mm and 100 mm.

6. Heat-insulating curtain according to Claim 1, characterised in that a plastic film cut up into strips (15, 16) has been assembled by braiding, weaving, welding, adhesive bonding or the like to give a mat (Figure 3).

7. Heat-insulating curtain according to Claim 6, characterised in that the strips (15, 16) have a width of about 3 to 5 mm.

8. Heat-insulating curtain according to Claim 6 or 7 characterised in that the strips (16) of the coated plastic film are braided into a coarse-mesh fabric curtain (17) (Figure 4).

9. Heat-insulating curtain according to Claim 6, 7 or 8, characterised in that the plastic film strips (15, 16) are welded or adhesively bonded in the edge zones (18).

10. Heat-insulating curtain according to Claim 1, characterised in that the mechanical cohesion of the plastic film is partially loosened by abrasion or embossing.

## Revendications

1. Rideau isolant de la chaleur pour fenêtres, portes et autres comportant une feuille de matière plastique comme support, et au moins une enduction qui possède un important pouvoir réfléchissant pour le rayonnement provenant de l'intérieur du local, caractérisé en ce que la surface totale de la feuille de matière plastique est affaiblie, au moins par zones, afin de modifier ses propriétés mécaniques.

2. Rideau suivant la revendication 1, caractérisé en ce que la feuille de matière plastique est perforée (11).

3. Rideau suivant la revendication 2, caractérisé en ce que le diamètre des trous et leur écartement (11) sont de l'ordre de grandeur de 1 mm.

4. Rideau suivant les revendications 2 ou 3, caractérisé en ce que la feuille de matière plastique est perforée suivant des bandes, afin de produire des plis quand on la suspend.

5. Rideau suivant la revendication 4, caractérisé en ce que l'extension, ainsi que la distance réciproque des zones (11) perforées se situent entre 20 et 100 mm.

6. Rideau suivant la revendication 1, caractérisé en ce qu'une feuille de matière plastique, découpée en bandes (15, 16) est assemblée en une nappe (figure 3) par tressage, tissage, soudage, collage ou d'une autre façon.

7. Rideau suivant la revendication 6, caractérisé en ce que les bandes (15, 16) présentent une largeur d'environ 3 à 5 mm.

8. Rideau suivant les revendications 6 ou 7, caractérisé en ce que les bandes (16) en feuille de matière plastique enduite sont entrelacées dans un rideau en étoffe (17) à grosses mailles (figure 4).

9. Rideau suivant les revendications 6, 7 ou 8, caractérisé en ce que les bandes en feuilles de matière plastique (15, 16) sont soudées ou collées dans les zones périphériques (18).

10. Rideau suivant la revendication 1, caractérisé en ce que la cohésion mécanique des feuilles de plastique est partiellement résolue par enlèvement ou estampage.
